# EUROPÄISCHE PATENTSCHRIFT

(11) **EP 2 262 465 B1**
(45) Veröffentlichungstag und Bekanntmachung des Hinweises auf die Patenterteilung: **14.03.2012**
(21) Anmeldenummer: 09719178.7
(22) Anmeldetag: 23.01.2009
(51) Int. Cl.: A61J 3/07

(54) **KAPSELTRÄGERANORDNUNG FÜR FÜLL- UND VERSCHLIESSMASCHINEN**
CAPSULE SUPPORT ARRANGEMENT FOR FILLING AND CLOSING MACHINES
SYSTÈME DE SUPPORT DE CAPSULES POUR MACHINES DE REMPLISSAGE ET DE FERMETURE

(30) Priorität: 10.03.2008 DE 102008013403
(43) Veröffentlichungstag der Anmeldung: 22.12.2010
(73) Patentinhaber: Robert Bosch GmbH, 70442 Stuttgart (DE)
(72) Erfinder: SCHMIED, Ralf, 71691 Freiberg (DE); FRITZ, Tobias, 71549 Auenwald (DE)
(86) Internationale Anmeldenummer: PCT/EP2009/050753
(87) Internationale Veröffentlichungsnummer: WO 2009/112300

(56) Entgegenhaltungen:
- DE-A1- 19 922 228
- DE-A1-102004 004 357
- DE-C1- 19 649 716
- US-A- 2 679 965
- US-A- 2 680 548

## Beschreibung

### Stand der Technik

Die vorliegende Erfindung betrifft eine Kapselträgeranordnung für eine Füll- und Verschließmaschine, insbesondere für medizinische Anwendungen.

Füll- und Verschließmaschinen sind beispielsweise aus pharmazeutischen Anwendungen bekannt, wobei Kapseln, bei denen ein Kapseloberteil über ein Kapselunterteil gesteckt ist, mit z.B. einem Medikament befüllt werden. Die Kapseln werden dabei leer zugeführt und werden dann schrittweise an mehreren Stationen an einem Förderrad befüllt und verschlossen. An den verschiedenen Stationen können dann beispielsweise noch Qualitäts- und Dichtheitsüberprüfungen ausgeführt werden. Die bekannten Maschinen haben sich grundsätzlich bewährt. In Laborbereichen gibt es jedoch Anwendungsfälle, bei denen die bekannten Maschinen nicht zielgerichtet eingesetzt werden können, da die bekannten Maschinen auf eine möglichst hohe Durchsatzmenge ausgelegt sind. Im Laborbereich ist es jedoch notwendig, häufig nur eine kleine Charge von Kapseln mit bestimmter Größe abzufüllen. Hier ist es zwar grundsätzlich möglich, bekannte Maschinen umzurüsten, so dass statt einer Kapselgröße eine andere Kapselgröße befüllt werden kann, jedoch ist eine derartige Umrüstung sehr aufwendig und teuer. Insbesondere muss für das Förderrad eine Vielzahl von unterschiedlichen Kapselträgeranordnungen ausgetauscht werden, um eine Förderung zu ermöglichen.

Aus der DE-A 199 22 228 ist bereits ein Kapselteilträger in einer Füll- und Verschließmaschine für zweiteilige Kapseln bekannt. In den Segmenten sind jeweils zwei aus Bohrungsabschnitten ausgebildete Stufenbohrungen vorgesehen, die einen Sitz für das Kapselunterteil und die Kappe bilden. In den Bohrungsabschnitten des unteren Segments sind mehrere Längsnuten ausgebildet, die über eine Saugbohrung mit einer Vakuumquelle verbunden sind. Über die Längsnuten kann der im unteren Segment anliegende Unterdruck auch auf das obere Segment und die Kappe wirken.

### Vorteile der Erfindung

Die erfindungsgemäße Kapselträgeranordnung mit den Merkmalen des Patentanspruchs 1 weist demgegenüber den Vorteil auf, dass sie eine einfache und kostengünstige Lösung, insbesondere für Füll- und Verschließmaschinen von Kapseln in Laborbereichen bereitstellt. Erfindungsgemäß kann insbesondere ein schneller Wechsel von Kapselgrößen problemlos und einfach realisiert werden. Weiterhin kann mittels der erfindungsgemäßen Kapselträgeranordnung auch eine einfache Nachrüstung von schon bereits vorhandenen Abfüllmaschinen erfolgen. Dies wird erfindungsgemäß dadurch erreicht, dass die Kapselträgeranordnung ein Oberteilsegment und ein Unterteilsegment aufweist. Das Oberteilsegment und das Unterteilsegment weisen jeweils wenigstens eine erste Aufnahmeöffnung mit einem ersten Durchmesser und eine zweite Aufnahmeöffnung mit einem zweiten Durchmesser auf. Die Durchmesser der beiden Aufnahmeöffnungen sind dabei unterschiedlich. Hierdurch ist es möglich, dass nach einem erfolgten Abfüllvorgang anschließend sofort ein weiterer Abfüllvorgang für Kapseln mit einem anderen Durchmesser ausgeführt werden kann.

Hierzu umfasst die Kapselträgeranordnung ein Zuführmagazin, mit ebenfalls wenigstens einer erste Aufnahmeöffnung mit einem ersten Durchmesser und einer zweiten Aufnahmeöffnung mit einem zweiten Durchmesser. Der erste Durchmesser des Zuführmagazins entspricht dabei dem ersten Durchmesser des Oberteilsegments und der zweite Durchmesser entspricht dem zweiten Durchmesser des Oberteilsegments. Die Unterteilsegmente weisen jeweils etwas kleinere Durchmesser als die Oberteilsegmente auf.

Die Unteransprüche zeigen bevorzugte Weiterbildungen der Erfindung.

Weiter bevorzugt umfasst das Oberteilsegment, das Unterteilsegment und das Zuführmagazin wenigstens fünf Aufnahmeöffnungen mit unterschiedlichen Durchmessern. Dadurch kann eine Abfüllmaschine zur Abfüllung von fünf unterschiedlichen Kapselgrößen ausgelegt werden.

Vorzugsweise umfasst die Kapselträgeranordnung ferner einen Sortierer mit bogenförmigen Kontaktflächen, welche für verschiedene Kapsellängen angepasst sind.

Weiter bevorzugt umfasst die Kapselträgeranordnung einen Sortierblock mit Aussparungen für verschiedene Kapselgrößen.

Weiter bevorzugt umfasst die Kapselträgeranordnung eine Einschubeinheit mit einer Vielzahl von Einschubstempeln, welche jeweils eine bogenförmige Kontaktfläche aufweisen. Mittels der Einschubstempel kann eine Kapsel in ein Oberteilsegment übergeben bzw. eingeschoben werden. Die Einschubstempel mit den bogenförmigen Kontaktflächen weisen dabei jeweils Radien auf, welche den Radien der zugeordneten Aufnahmeöffnungen entsprechen. Dadurch wird eine sichere Übergabe der Kapseln an die Oberteilsegmente bzw. Unterteilsegmente erreicht. Eine Weiterförderung eines Unterteils der Kapseln wird dabei vorzugsweise mittels Unterdruck oder Vakuum erreicht, um ein Kapselunterteil in das Unterteilsegment zu überführen.

Vorzugsweise ist für jede der Aufnahmeöffnungen ein Verschlusselement vorgesehen, um die einzelnen Aufnahmeöffnungen zu verschließen. Hierdurch wird sichergestellt, dass nicht versehentlich eine zu befüllende Kapsel in eine Aufnahmeöffnung mit falschem Durchmesser zugeführt wird.

Die Erfindung betrifft ferner eine Füll- und Verschließmaschine für Kapseln mit einer erfindungsgemäßen Kapselträgeranordnung. Die Füll- und Verschließmaschine wird vorzugsweise in Laborbereichen bei pharmazeutischen Anwendungen eingesetzt. Insbesondere können hierbei kleine Chargen von Kapseln mit einem Medikament befüllt werden, was beispielsweise in pharmazeutischen Entwicklungslaboratorien oder in Forschungseinrichtungen notwendig ist.

### Zeichnung

Nachfolgend wird ein bevorzugtes Ausführungsbeispiel der Erfindung unter Bezugnahme auf die begleitende Zeichnung im Detail beschrieben. In der Zeichnung ist:
- Figur 1: eine schematische Draufsicht einer Füll- und Verschließmaschine gemäß einem Ausführungsbeispiel der Erfindung,
- Figur 2: eine schematische Schnittansicht einer Kapselträgeranordnung gemäß einem Ausführungsbeispiel der Erfindung,
- Figur 3: eine schematische Draufsicht auf ein Zuführmagazin der in Figur 2 gezeigten Kapselträgeranordnung, und
- Figur 4: eine schematische Seitenansicht der Kapselträgeranordnung von Figur 2.

### Bevorzugte Ausführungsform der Erfindung

Nachfolgend wird unter Bezugnahme auf die Figuren 1 bis 4 eine Kapselträgeranordnung 20 sowie eine Maschine M zum Füllen und Verschließen von Kapseln 30 beschrieben.

Figur 1 zeigt den schematischen Aufbau der Füll- und Verschließmaschine M, wobei die Maschine ein drehbares Förderrad F umfasst, an welchen Stationen 1 bis 12 an der Umlaufstrecke des Förderrads angeordnet sind. Bei 1 werden die leeren Kapseln, welche gefüllt werden sollen, aus einem Speicher entnommen und ausgerichtet und der Maschine zugeführt. Dabei werden die Kapseln getrennt, so dass ein Oberteil und ein Unterteil der Kapseln separat angeordnet sind. Bei Station 3 bzw. Station 5 bzw. Station 7 sind Füllstationen vorgesehen, bei denen die Unterteile der Kapseln gefüllt werden können. Die Station 8 ist eine Station zur Erkennung von Fehlern, wobei fehlerhafte Kapseln aussortiert werden. Ein Verschließen der Kapseln erfolgt in Station 10 und ein Auswurf an der Station 11. Station 12 bezeichnet eine Reinigungsstation. Es sei angemerkt, dass die Maschine noch weitere Stationen, insbesondere zur Überprüfung von Füllgrad der Kapseln, Verschlusssicherheit, usw., vorsehen kann.

In Figur 1 sind schematisch zwölf Oberteilsegmente 21 dargestellt, welche jeweils fünf Ausnehmungen 21a aufweisen. Die fünf Ausnehmungen 21a weisen dabei jeweils unterschiedliche Durchmesser auf, um jeweils nur eine vorbestimmte Kapselgröße aufzunehmen. Figur 2 zeigt schematisch die Kapselträgeranordnung 20. Wie aus Figur 2 ersichtlich ist, umfasst die Kapselträgeranordnung 20 ein Oberteilsegment 21, ein Unterteilsegment 22, einen Sortierblock 23, einen Sortierrechen 24 und ein Zuführmagazin 25. Weiterhin ist eine Einschubeinheit mit mehreren parallel nebeneinander angeordneten Einschubstempeln 26 vorgesehen.

Figur 3 zeigt schematisch eine Draufsicht auf das Zuführmagazin 25. Wie in Figur 3 ersichtlich, weist das Zuführmagazin 25 fünf Ausnehmungen 25a, 25b, 25c, 25d und 25e auf, welche jeweils unterschiedliche Durchmesser aufweisen. Die Durchmesser sind dabei derart ausgewählt, dass sie jeweils genau einen Kapseldurchmesser aufnehmen können. Die Kapseln 30 werden dabei aus einem nicht gezeigten Speicher, in welchem sie in ungeordneter Weise angeordnet sind, zugeführt. Die Kapseln 30 sind dabei verschlossen und umfassen ein Oberteil 30a und ein Unterteil 30b. Jeder der Einschubstempel 26 umfasst eine bogenförmige Kontaktfläche 27, um eine Kapsel in ein Oberteilsegment 21 einzuschieben.

Die Funktion der erfindungsgemäßen Kapselträgeranordnung 20 ist dabei wie folgt. In einem ersten Schritt müssen die ungeordneten Kapseln aus dem Speicher zum Zuführmagazin 25 zugeführt werden, was in Figur 2 durch den Pfeil A angedeutet ist. Das Zuführmagazin 25 umfasst dabei fünf Ausnehmungen 25a-25e, welche jeweils mittels eines nicht dargestellten Schließelements verschließbar sind. Wenn der größte Kapseldurchmesser befüllt werden soll, ist es jedoch möglich, dass auf die Schließelemente verzichtet wird, da die Kapseln aufgrund ihres großen Durchmessers nicht in die anderen Ausnehmungen 25b-25c passen.

Das Zuführmagazin 25 ist dabei in Vertikalrichtung bewegbar angeordnet, so dass es in gewissen Zeitabständen immer in den Speicher gefahren werden kann, um Kapseln 30 zu vereinzeln.

Wie aus Figur 2 ersichtlich ist, gelangen die Kapseln 30 aus dem Zuführmagazin 25 in einen Sortierblock 23. Im Sortierblock 23 werden die zugeführten Kapseln ausgerichtet, wobei sie mittels des Sortierrechens 24 um 90° gedreht werden, so dass sie waagerecht liegend angeordnet sind. Dies ist in Figur 2 durch den Pfeil C angedeutet. Der Sortierrechen 24 ist dabei, wie durch den Doppelpfeil B angedeutet, in Horizontalrichtung hin- und herbewegbar und kann mittels einer vorstehenden Spitze 24a die Kapsel in die entsprechende Richtung um 90° drehen. Der Sortierrechen 24 weist bogenförmige Kontaktflächen auf und ist jeweils auf die Kapsellänge angepasst. Nachdem die Kapsel 30 gedreht wurde, schiebt der Sortierrechen 24 die Kapsel in Figur 2 nach rechts unter einen der Einschubstempel 26. Jeder Einschubstempel 26 ist in Vertikalrichtung, wie durch den Doppelpfeil D angedeutet, bewegbar. Der Einschubstempel 26 weist einen vorstehenden Bereich 26a auf, welcher zuerst mit der Kapsel 30 in Kontakt kommt. Dadurch wird die Kapsel 30 nochmals um 90° gedreht derart, dass das Oberteil 30a der Kapsel 30 mit der bogenförmigen Kontaktfläche 27 in Kontakt kommt. Dann wird der Einschubstempel 26 weiter nach unten bewegt, bis die Kapsel 30 vollständig in dem Oberteilsegment 21 positioniert ist. Das Oberteilsegment 21 weist fünf Ausnehmungen 21a auf, welche als Stufenbohrung derart ausgebildet sind, so (dass das Oberteil 30a am Absatz 21b der Stufenbohrung anliegt und somit nicht weiter in Vertikalrichtung nach unten vorgeschoben werden kann. Wenn die Kapsel 30 derart im Oberteilsegment 21 angeordnet ist, wird mittels Unterdruck das Unterteil 30b der Kapsel 30 angesaugt, so dass das Unterteil 30b in einer Stufenbohrung 22a des Unterteilsegments 22 angeordnet ist. Ein kleinerer Durchmesser der Stufenbohrung 22a ist dabei derart gewählt, dass das Unterteil 30b nicht hindurchgesaugt wird. Dadurch ist die Kapsel 30 geöffnet, so dass an den nachfolgenden Stationen eine Überprüfung auf Beschädigung und Befüllung der Kapseln erfolgen kann.

Wenn nun eine andere Charge von Kapseln befüllt werden soll, muss erfindungsgemäß kein Austausch des Oberteilsegments, des Unterteilsegments, des Zuführmagazins, des Sortierrechens 24 und des Sortierblocks 23 vorgenommen werden. Es muss lediglich am Zuführmagazin 25 Sorge dafür getragen werden, dass diejenigen Ausnehmungen 25a-25e verschlossen werden, welche nicht den Durchmesser der zu befüllenden Kapsel entsprechen. Wenn beispielsweise nun sehr kleine Kapseln befüllt werden sollen, werden die Ausnehmungen 25a-25d verschlossen und lediglich die Ausnehmung 25e im Zuführmagazin 25 bleibt offen. Dadurch wird verhindert, dass die kleinen Kapseln 30 in die falsche Ausnehmung eingeführt werden und lediglich über die Ausnehmung 25e Kapseln zum Sortierblock 23 zugeführt werden. Es sei angemerkt, dass am Sortierblock 23 für jeden Durchmesser der Kapseln ein separater Einschubstempel 26 vorgesehen ist, der speziell an diese Kapseln angepasst ist. Dies ist in Figur 4 ersichtlich, wobei die Einschubstempel 26 nebeneinander in Reihe entsprechend den Öffnungsdurchmessern am Zuführmagazin 25 bzw. am Oberteilsegment 21 angeordnet sind. Ferner weist der Sortierblock 23 auch Aussparungen für verschiedene Kapselgrößen auf.

Somit ist die erfindungsgemäße Maschine insbesondere für einen Laboreinsatz sehr geeignet, bei dem nur kleine Chargen, beispielsweise zu Probezwecken, abgefüllt werden müssen und bei denen eine Vielzahl von unterschiedlich großen Kapseln gehandhabt werden müssen. Hierbei ist kein aufwendiger Umbau der Maschine notwendig und ferner ist es nicht vonnöten, eine Lagerhaltung für verschiedene Formatsätze betreffend das Zuführmagazin, den Sortierrechen, den Sortierblock, die Oberteilsegmente und die Unterteilsegmente vorzuhalten. Von den im Ausführungsbeispiel vorhandenen Durchlaufpfaden wird dabei in Abhängigkeit der Kapselgröße jeweils nur einer genutzt und die anderen z.B. mittels Abdeckungen stillgelegt.

## Patentansprüche

1. Kapselträgeranordnung für eine Füll- und Verschließmaschine (M) für zweiteilige Kapseln (30) mit einem Kapseloberteil (30a) und einem Kapselunterteil (30b), umfassend ein Oberteilsegment (21) zum Aufnehmen von Kapseloberteilen (30a) und ein Unterteilsegment (22) zum Aufnehmen von Kapselunterteilen (30b), **dadurch gekennzeichnet, dass** das Oberteilsegment (21) und das Unterteilsegment (22) jeweils wenigstens eine erste Aufnahmeöffnung (21a, 22a) mit einem ersten Durchmesser und eine zweite Aufnahmeöffnung mit einem zweiten Durchmesser aufweisen, wobei der erste Durchmesser vom zweiten Durchmesser verschieden ist, ferner umfassend ein Zuführmagazin (25) mit jeweils wenigstens einer ersten Aufnahmeöffnung (25a) mit einem ersten Durchmesser und einer zweiten Aufnahmeöffnung (25b) mit einem zweiten Durchmesser, wobei die Durchmesser der Aufnahmeöffnungen des Zuführmagazins (25) unterschiedlich sind und wobei die Durchmesser des Zuführmagazins (25) einem Durchmesser des Oberteilsegments (21) entspricht.

2. Kapselträgeranordnung nach Anspruch 1, **dadurch gekennzeichnet, dass** das Unterteilsegment (22) und das Oberteilsegment (21) und das Zuführmagazin (25) wenigstens fünf Aufnahmeöfnungen mit unterschiedlichen Durchmessern aufweisen.

3. Kapselträgeranordnung nach einem der vorhergehenden Ansprüche, ferner umfassend einen Sortierrechen (24) mit bogenförmigen Kontaktflächen, welche für verschiedene Kapsellängen angepasst sind.

4. Kapselträgeranordnung nach einem der vorhergehenden Ansprüche, ferner umfassend einen Sortierblock mit Aussparungen für verschiedene Kapselgrößen.

5. Kapselträgeranordnung nach einem der vorhergehenden Ansprüche, ferner umfassend eine Einschubeinheit mit einer Vielzahl von Einschubstempeln (26) mit bogenförmigen Kontaktflächen (27), um eine Kapsel (30) in das Oberteilsegment (21) einzuschieben, wobei ein Radius der bogenförmigen Kontaktfläche (27) einem Radius der zugeordneten Aufnahmeöffnung des Oberteilsegments entspricht.

6. Kapselträgeranordnung nach einem der vorhergehenden Ansprüche, ferner umfassend wenigstens ein erstes und ein zweites Verschlusselement, um ausgewählte Ausnahmeöffinungen zu verschließen.

7. Füll- und Verschließmaschine für Kapseln, umfassend eine Kapselträgeranordnung (20) gemäß einem der vorhergehenden Ansprüche.

## Claims

1. Capsule support arrangement for a filling and closing machine (M) for two-part capsules (30) with a capsule upper part (30a) and a capsule lower part (30b), comprising an upper-part segment (21) for receiving capsule upper parts (30a) and a lower-part segment (22) for receiving capsule lower parts (30b), **characterized in that** the upper-part segment (21) and the lower-part segment (22) each have at least a first receiving opening (21a, 22a) with a first diameter and a second receiving opening with a second diameter, wherein the first diameter is different from the second diameter, and further comprising a delivery magazine (25) having in each case at least a first receiving opening (25a) with a first diameter and a second receiving opening (25b) with a second diameter, wherein the diameters of the receiving openings of the delivery magazine (25) are different, and wherein the diameter of the delivery magazine (25) corresponds to a diameter of the upper-part segment (21).

2. Capsule support arrangement according to Claim 1, **characterized in that** the lower-part segment (22) and the upper-part segment (21) and the delivery magazine (25) have at least five receiving openings with different diameters.

3. Capsule support arrangement according to one of the preceding claims, further comprising a sorting rake (24) with arc-shaped contact faces, which are designed for different capsule lengths.

4. Capsule support arrangement according to one of the preceding claims, further comprising a sorting block with recesses for different capsule sizes.

5. Capsule support arrangement according to one of the preceding claims, further comprising an insertion unit having a multiplicity of insertion punches (26) with arc-shaped contact faces (27), for pushing a capsule (30) into the upper-part segment (21), wherein a radius of the arc-shaped contact face (27) corresponds to a radius of the associated receiving opening of the upper-part segment.

6. Capsule support arrangement according to one of the preceding claims, further comprising at least a first and a second closure element, in order to close selected receiving openings.

7. Filling and closing machine for capsules, comprising a capsule support arrangement (20) according to one of the preceding claims.

## Revendications

1. Agencement de support de capsules pour une machine de remplissage et de fermeture (M) pour des capsules en deux parties (30) comprenant une partie supérieure de capsule (30a) et une partie inférieure de capsule (30b), comprenant un segment de partie supérieure (21) pour recevoir des parties supérieures de capsule (30a) et un segment de partie inférieure (22) pour recevoir des parties inférieures de capsule (30b), **caractérisé en ce que** le segment de partie supérieure (21) et le segment de partie inférieure (22) présentent à chaque fois au moins une première ouverture de réception (21a, 22a) avec un premier diamètre et une deuxième ouverture de réception avec un deuxième diamètre, le premier diamètre étant différent du deuxième diamètre, comprenant en outre un magasin d'alimentation (25) avec à chaque fois au moins une première ouverture de réception (25a) ayant un premier diamètre et une deuxième ouverture de réception (25b) ayant un deuxième diamètre, les diamètres des ouvertures de réception du magasin d'alimentation (25) étant différents et le diamètre du magasin d'alimentation (25) correspondant à un diamètre du segment de partie supérieure (21).

2. Agencement de support de capsules selon la revendication 1, **caractérisé en ce que** le segment de partie inférieure (22) et le segment de partie supérieure (21) et le magasin d'alimentation (25) présentent au moins cinq ouvertures de réception de diamètres différents.

3. Agencement de support de capsules selon l'une quelconque des revendications précédentes, comprenant en outre un râteau de tri (24) avec des surfaces de contact en forme d'arc, qui sont adaptées à différentes longueurs de capsules.

4. Agencement de support de capsules selon l'une quelconque des revendications précédentes, comprenant en outre un bloc de tri avec des évidements pour différentes tailles de capsules.

5. Agencement de support de capsules selon l'une quelconque des revendications précédentes, comprenant en outre une unité d'enfoncement avec une pluralité de poinçons d'enfoncement (26) avec des surfaces de contact en forme d'arc (27), afin d'enfoncer une capsule (30) dans le segment de partie supérieure (21), un rayon de la surface de contact en forme d'arc (27) correspondant à un rayon de l'ouverture de réception associée du segment de partie supérieure.

6. Agencement de support de capsules selon l'une quelconque des revendications précédentes, comprenant en outre au moins un premier et un deuxième élément de fermeture, afin de fermer des ouvertures de réception sélectionnées.

7. Machine de remplissage et de fermeture pour capsules, comprenant un agencement de support de capsules (20) selon l'une quelconque des revendications précédentes.
